# EUROPÄISCHE PATENTSCHRIFT

(11) **EP 1 801 758 B1**
(45) Veröffentlichungstag und Bekanntmachung des Hinweises auf die Patenterteilung: **08.04.2015**
(21) Anmeldenummer: 06024730.1
(22) Anmeldetag: 29.11.2006
(51) Int. Cl.: G07C 13/00

(54) **Verfahren zur elektronischen Auszählung von Wahlen mit überschlägiger Kontrollmöglichkeit durch den Wähler**
Method for electronically counting votes enabling a check by the voters
Procédé de comptage électronique de votes permettant une vérification par les électeurs

(30) Priorität: 01.12.2005 DE 102005057351
(43) Veröffentlichungstag der Anmeldung: 27.06.2007
(73) Patentinhaber: in medias res Gesellschaft für Kommunikationstechnologien mbH, 41179 Mönchengladbach (DE)
(72) Erfinder: Stoffelsma, Bouke, 41239 Mönchengladbach (DE)
(74) Vertreter: Hauck Patentanwaltspartnerschaft mbB

(56) Entgegenhaltungen:
- WO-A-91/08810
- WO-A-02/094401
- WO-A-2004/077706
- GB-A- 2 379 016
- US-A1- 5 400 248
- US-A1- 2002 047 569
- STEVE ABOUD ET AL.: "iVo : Interactive Voting for the Olympics", CHI 2004 EXTENDED ABSTRACTS ON HUMAN FACTORS IN COMPUTING SYSTEMS, 24 April 2004 (2004-04-24), - 29 April 2004 (2004-04-29), pages 1651-1655, Vienna DOI: 10.1145/985921.986180 ISBN: 1-58113-703-6

## Beschreibung

Die vorliegende Erfindung betrifft ein Verfahren zur Auszählung von Wahlen, bei denen das elektronisch ermittelte Stimmergebnis durch die Wähler und Wählerinnen überschlägig kontrolliert werden kann.

Bislang werden viele Wahlen und Abstimmungen durch Abgabe von Handzeichen durchgeführt. Dabei ruft ein Wahlleiter die Wähler auf, für oder gegen einen zur Abstimmung gestellten Vorschlag zu stimmen. Der Wahlleiter schätzt anschließend ab, ob der Vorschlag überwiegend angenommen oder überwiegend abgelehnt wurde. Ist der Wahlleiter über das Abstimmergebnis nicht sicher, so kann er die Abstimmung wiederholen und genauer zählen oder eine Wahl mittels Abgabe von auszählbaren Stimmzetteln durchführen. Im letzteren Fall steht erst nach einiger Zeit ein genaues Ergebnis fest.

Seit mehreren Jahren gibt es Versuche, abgegebene Stimmen durch Abstimmanlagen schneller und genauer auszuzählen. Dazu werden elektronische Vorrichtungen (Abstimmgeräte) an die Wähler ausgegeben, die mit einer Zentrale kabelgebunden oder schnurlos per Funksignal verbunden sind. Die Abstimmgeräte verfügen über eine Vielzahl von Tasten für die unterschiedlichen Alternativen und viele der Abstimmgeräte besitzen ein Display. Der technische Ablauf einer Wahl besteht darin, dass die Zentrale den Abstimmgeräten den Beginn der Abstimmung signalisiert, die Wähler eine ihrer Antwort zugeordnete Taste drücken und dadurch das Abstimmgerät die gewählte Antwort an die Zentrale meldet. Fortschrittlichere Abstimmsysteme quittieren dabei den Erhalt einer Stimme durch anschließendes Aussenden eines Quittungssignals von der Zentrale an das jeweilige Abstimmgerät. Beispiele für solche Abstimmsysteme finden sich im Internet unter www.mobited.de oder unter www.ivsystem.nl.

Den aus dem Stand der Technik bekannten Abstimmanlagen ist gemein, dass sie die Aufgabe der automatischen Stimmauszählung erfolgreich lösen. Nachteil der bekannten Abstimmanlagen ist jedoch, dass der Wähler das errechnete und präsentierte Abstimmergebnis praktisch nicht kontrollieren kann: die Ermittlung des Ergebnisses erfolgt für ihn unsichtbar. Es ist jedoch eine ernsthafte Gefahr für jede Form demokratischer Abstimmungen, wenn Manipulationen am Stimmergebnis solcher (nicht geheimer) Wahlen unentdeckt bleiben. Bei den aus dem Stand der Technik bekannten Abstimmsystemen besteht somit das Risiko, dass zwar ein korrektes Ergebnis ermittelt wird, den Wählern jedoch ein gänzlich anderes Ergebnis mitgeteilt wird. Das ist auch der Grund dafür, dass beispielsweise bei Hauptversammlungen von Aktiengesellschaften eine elektronische Wahl nur zugelassen wird, wenn die Aktionäre dies in ihrer Satzung explizit zulassen.

Ein weiterer Nachteil besteht in der fehleranfälligen Bedienung, da die Abstimmgeräte viele Tasten aufweisen und Wähler in der Praxis oft unsicher sind, welche Taste sie "korrekterweise" drücken müssen. Die vielen Tasten und eingebaute Displays erhöhen zwar theoretisch die Flexibilität der Systeme, überfordern aber in der Praxis insbesondere ältere Wähler oder Wähler, die nicht gut sehen können.

Aus "iVo: Interactive Voting for the Olympics", Steve Aboud et al., Proceedings CHi 2004, Extended Abstracts on Human Factors in Computing Systems, S.1651-1655, ist ein Abstimmungsgerät bekannt, das eine getroffene Wahl an eine Zentraleinheit übermittelt und diese farblich durch leuchtende LEDs anzeigt.

Aus GB 23 79 016 A ist ein tragbares Gerät zur Überwachung einer Reaktion von Hörern auf Musik bekannt. Das tragbare Gerät erlaubt es dem Hörer von Musik eine Rückmeldung kabellos über Funk an ein übergeordnetes DJ-System zu liefern, um die Auswahl, die Lautstärke und dergleichen für die gespielten Lieder zu beeinflussen.

Aus WO 2004/077706 ist ein Verfahren zum elektronischen Auszählen und Erfassen von Benutzerdaten, insbesondere von Vorlieben der Benutzer, bekannt. Tragbare Endgeräte übertragen Benutzerdaten an eine Zentraleinheit.

Aus US 2002/0047569 ist ein tragbares Endgerät bekannt. Das Endgerät ändert seine äußere Erscheinung durch einen Farb- und Helligkeitswechsel mittels einer Beleuchtungseinrichtung aufgrund einer Information, die über ein Netzwerk empfangen wird.

Der Erfindung liegt die Aufgabe zugrunde, eine schnelle elektronische Auszählung von Wahlen und dabei den Wählern eine überschlägige Prüfung zu ermöglichen.

Erfindungsgemäß wird die Aufgabe durch das Verfahren mit den Merkmalen aus Anspruch 1 gelöst.

Ausgangspunkt ist, dass dem Wähler ein Abstimmgeräts ausgegeben wird, das in der Lage ist, seine äussere Erscheinung für andere Wähler weithin sichtbar zu ändern. Zur Durchführung einer Abstimmung wird nunmehr folgendes Verfahren durchgeführt:
- Aufforderung des Wählers zur Abgabe der Stimme
- Erfassung der Stimmabgabe des Wählers durch das Abstimmgerät
- weithin sichtbare Änderung der äußeren Erscheinung des Abstimmgeräts nach Erfassung der Stimmabgabe
- Übermittlung der Stimmabgabe vom Abstimmgerät an die Zentrale
- Auszählung der Stimmen und Bekanntgabe des Wahlergebnisses

Durch das Verfahren wird sowohl die elektronische Ermittlung des Wahlergebnisses als auch eine überschlägige Kontrolle des Ergebnisses durch die Wähler möglich. Die weithin sichtbare Änderung der äußeren Erscheinung von Abstimmgeräten nach der Stimmabgabe ermöglicht den Wählern, die von den anderen Wählern abgebenen Stimmen einzuschätzen, so wie dies heute bei der händischen Abstimmung mit Stimmkarten möglich ist. Das Verfahren bietet damit einen wirksamen Schutz vor dem Risiko der Bekanntgabe gänzlich anderer Wahlergebnisse. Gleichzeitig stellt das Verfahren aber elektronisch gezählte Abstimmergebnisse zur Verfügung und vermeidet damit umständliche und fehlerbehaftete manuelle Auszählungen bei herkömmlich durchgeführten Wahlen. Zudem kann das erfindungsgemäße Verfahren eingesetzt werden, um die Abstimmung per Handzeichen durch Hochhalten weithin sichtbar geänderter Abstimmgeräte zu ergänzen. Dadurch bleibt eine emotionale Teilhabe an der Wahl und eine hohe Akzeptanz einer elektronisch durchgeführten Wahl im Gesamten erhalten.

Das erfindungsgemäße Verfahren soll anhand des nachstehenden, einfachen Ausführungsbeispiels erläutert werden:

Jeder Wähler erhält ein in Fig. 2 gezeigtes Abstimmgerät [2], das über eine Sende-/ Empfangseinheit [3], eine Taste [4], eine Batterie [5], eine Beleuchtungseinrichtung [6] sowie eine Verarbeitungseinheit [8] verfügt. Der Wahlleiter stellt den zur Wahl stehen Vorschlag vor. Er fordert zunächst die Wähler, die mit "Ja" stimmen wollen auf, die Taste [4] am Abstimmgerät [2] zu betätigen. Die Verarbeitungseinheit [8] registriert den Tastendruck und schaltet die Beleuchtungseinrichtung [6] ein. Die Beleuchtungseinrichtung ist derart leuchtstark ausgelegt, dass sich durch Einschalten bei diesen Abstimmgeräten [2] weithin sichtbar die äußere Erscheinung in Form eines Farbwechsels verändert. Die "Ja-Wähler" halten anschließend ihre Abstimmgeräte [2] in die Höhe, so wie sie es von Stimmkarten oder der Abstimmung per Handzeichen gewohnt sind. Die erfasste Stimme wird zudem an eine in Fig. 1 dargestellte Zentrale [1] übermittelt und dort als "Ja"-Stimme verbucht. Nach einer festgelegten Zeit von wenigen Sekunden schaltet sich die Beleuchtungseinrichtung [6] wieder aus und die Abstimmgeräte [2] werden heruntergenommen.

Anschließend fordert der Wahlleiter die Wähler, die mit "Nein" stimmen wollen auf, die Taste [4] am Abstimmgerät [2] zu betätigen. Die Verarbeitungseinheit [8] registriert den Tastendruck und schaltet die Beleuchtungseinrichtung [6] ein. Dadurch ändert sich bei diesen Abstimmgeräten [2] weithin sichtbar die äußere Erscheinung. Die "Nein-Wähler" halten anschließend ihre Abstimmgeräte [2] in die Höhe. Die erfasste Stimme wird zudem an eine Zentrale [1] übermittelt und dort als "Nein"-Stimme verbucht. Nach einer festgelegten Zeit von wenigen Sekunden schaltet sich die Beleuchtungseinrichtung [6] wieder aus und die Abstimmgeräte [2] werden heruntergenommen.

Für jedermann im Raum ist während der Wahl überschlägig sichtbar, wie viele Wähler mit "Ja" und wieviele Wähler mit "Nein" gestimmt haben. Die Wähler können so einschätzen, ob der Vorschlag grundsätzlich angenommen oder abgelehnt wurde. Eine Manipulation des Wahlergebnisses wird mithin einfach aber wirksam verhindert. Dabei können sogar falsche Handzeichen ohne gültige elektronische Stimmabgabe erkannt werden, weil solche Abstimmgeräte nicht beleuchtet sind. In der Zentrale können die übermittelten Stimmen exakt ausgezählt werden und das Wahlergebnis ermittelt werden. Der Wahlleiter gibt das Wahlergebnis, in diesem Fall die Anzahl der Ja-Stimmen und die Anzahl der Nein-Stimmen bekannt. Werden Wahlergebnisse elektronisch angezeigt, ist es ebenfalls denkbar, mit jeder erhaltenen Stimme ein Zwischenergebnis auszuzählen und zu präsentieren oder solche Zwischenergebnisse in festen Intervallen auszurechnen.

Eine Zentrale kann beispielsweise in Form eines Computersystems mit einem oder mehreren PCs realisiert werden, die über Sende-/Empfangseinrichtungen verfügen, mit denen die Zentrale mit den Abstimmgeräten kabelgebunden oder schnurlos verbunden ist. Eine solche Zentrale kann z. B. nach unterschiedlichsten Wahlstatuten erstellte Berechnungen zur Ermittlung des Wahlergebnisses durchführen.

Das Signal wird vorzuasweise verschlüsselt und einschließlich einer dem Wähler oder dem Abstimmgerät zugeordneten Kennung an die Zentrale übermittelt. Dadurch sind weitere Manipulationen ausgeschlossen und Mehrfach-Stimmabgaben können erkannt werden. Im vorgenannten Beispiel kann, wenn ein Wähler sowohl mit "Ja" als auch mit "Nein" abstimmt, die Stimme aufgrund der gleichen Kennung als ungültig gewertet werden.

In einer besonders einfach zu bedienenden Ausführung können Wahlen mit verschiedenen Alternativen durch sequentielles Abfragen der Alternativen durchgeführt werden. Möchte ein Wähler für die abgefragte Alternative stimmen, drückt er zum Zeitpunkt der Abfrage seine Taste und hält das Abstimmgerät sichtbar in die Höhe. Anschließend werden analog dazu die nächsten Alternativen abgefragt. Diese Ausführung des Wahlverfahrens eignet sich beispielsweise besonders gut für die Auswahl von mehreren Bewerbern für ein Amt, bei dem der Bewerber mit den meisten Stimmen gewählt werden soll. Hier werden nacheinander die Stimmen für die verschiedenen Bewerber abgefragt.

Eine besonders sichere Ausgestaltung der Abstimmgeräte kann vorsehen, dass eine Berechtigung erstellt und in dem Abstimmgerät gespeichert werden kann, beispielsweise in einem in der Verarbeitungseinheit integriertem Speicher. Das Abstimmgerät übermittelt diese Berechtigung zusammen mit der Stimmabgabe oder unabhängig davon an die Zentrale. Die Zentrale kann in dieser Ausgestaltung prüfen, ob der Wähler überhaupt stimmberechtigt ist. Die Berechtigung kann beispielsweise Einschränkungen für den Ort, das Datum und die Uhrzeit der Veranstaltung, Abstimmungspunkte und/oder Informationen zu den Stimmrechten wie Anzahl der Stimmen (Stimmengewichtung) und Stimmenklasse (bspw. Vorzugsstimmrechte) enthalten, die bei der Auszählung der Wahl von der Zentrale berücksichtigt werden können. Die Erstellung und Einspeicherung in den Abstimmgeräten solcher Berechtigungen kann beispielsweise bei der Registrierung der Wähler zu Beginn einer Veranstaltung vorgenommen werden und optional durch elektronische Signaturen gegen Fälschung gesichert werden. Aus dem Stand der Technik sind hierzu zahlreiche Verfahren wie RSA oder ECDSA bekannt. Die Einspeicherung der Berechtigung in das Abstimmgerät kann über die Sende- / Empfangseinheit unter Nutzung der Kennung erfolgen. Hierzu ist es vorteilhaft, wenn die Kennung lesbar am Abstimmgerät angebracht wird, beispielsweise in Form eines Barcodes, der die Kennung repräsentiert. So kann eine besondere Berechtigung an das Abstimmgerät übermittelt werden, indem seine Kennung mit Hilfe eines Barcode-Scanners ausgelesen wird und die Berechtigung an das Gerät mit der entsprechenden Kennung übermittelt wird. In dieser Ausgestalltung können bei laufenden Veranstaltungen neue Wähler registriert werden, in dem Berechtigungen in ihren Abstimmgeräten gespeichert werden. Durch das Speichern der Berechtigung in den Abstimmgeräten ist es möglich, die Registrierung offline - also ohne Verbindung zu der Zentrale - vorzunehmen, beispielsweise in einem Vorraum der Veranstaltung.

In einer weiteren Ausführung des Verfahrens besitzen die Abstimmgeräte eine zusätzliche Tastenbeleuchtung [7]. Sobald der Wahlleiter zur Abgabe der Stimme auffordert, sendet die Zentrale ein Signal aus, das die Tastenbeleuchtung [7] an den Abstimmungsgeräten aktiviert. Daran kann ein Wähler optisch erkennen, dass er jetzt an der Wahl teilnehmen kann.

In einer besonders benutzerfreundlichen Ausführung enthält das Quittungssignal eine Information über die anzuzeigende Farbe. Hierdurch ist es bspw. möglich, dass alle Abstimmgeräte, bei denen die Abstimmgeräte der "Ja-Wähler" grün erscheinen, die der "Nein-Wähler" in rot erscheinen. Die unterschiedlichen Farben verstärken die Prüfbarkeit, dass der Wähler auch tatsächlich für das von ihm gewünschte Ergebnis gestimmt hat. Auch ist denkbar, dass die Zentrale bspw. über eine Leinwand jeweils die aktuell abgefragte Alternative anzeigt und die zugeordnete Farbe erkennbar ist.

Eine weitere intuitive Form der Stimmabgabe kann realisiert werden, in dem die Stimme nur gezählt wird, wenn die Stimmabgabe erst nach einer Verzögerung übermittelt wird und der Wähler die Möglichkeit hat, seine Stimme "zurückzuziehen", wenn das Abstimmgerät nicht in der von ihm gewünschten Farbe erscheint. Dazu kann vorgesehen sein, dass eine Taste über einen längeren Zeitraum gedrückt werden muss oder z.B. das ein erneutes Drücken einer Taste die Beleuchtung am Abstimmgerät wieder ausschaltet, sofern die Stimme noch nicht übermittelt wurde.

Im Rahmen alternativer Ausführungsformen kann die Änderung der äußeren Erscheinung auf vielfältige andere Art und Weise erfolgen, beispielsweise durch An- bzw. Ausschalten eines Lichtzeichens oder Displays oder beispielsweise durch mechanische Änderung einer Farbscheibe mittels eines Motors oder durch einen manuell betätigten Kontakt, dessen Schaltzustand weithin sichtbar ist, um nur einige zu nennen.

Es ist selbstverständlich möglich, dass erfindungsgemäße Verfahren auch mit Abstimmgeräten mit mehr als einer Taste und/oder mit jeweils mehren Leuchtdioden, Lampen oder ähnlichen Lichterzeugern durchzuführen.

In einer besonders einfachen Ausführung können die Abstimmgeräte das Hochhalten automatisch erkennen und die Stimmabgabe auslösen. Dazu wird anstelle oder ergänzend zu einer Taste am Abstimmgerät beispielsweise ein Neigungs-, Bewegungs- oder Positionssensor vorgesehen, der das Aufnehmen und weithin sichtbare Hochhalten des Abstimmgeräts durch den Wähler erkennen kann. Ein Positionssensor kann beispielsweise die räumliche Höhenänderung über wiederholte telemetrische Vermessung feststellen, ein Neigungssensor das einfache Aufnehmen des Abstimmgeräts vom Tisch und das Verändern der Lage. Ein Bewegungssensor kann z.B. in Form eines Beschleunigungssensors ausgeführt sein, der die Armbewegung des Wählers erkennt. Auch eine Kombination der vorgenannten Sensoren ist möglich, beispielsweise um die Zuverlässigkeit der Erkennung zu erhöhen. Durch dieses Verfahren kann die Bedienung noch stärker der bekannten Verwendung von Stimmkarten nachempfunden werden.

Die Verbindung zur Zentrale kann über einer Vielzahl verschiedener Übertragungstechniken wie etwa Funktechniken mit Frequency-Hopping oder Spreizbandverfahren realisiert werden. Auch kann die Übertragung zwischen Abstimmgeräten und der Zentrale wahlweise über Zwischenstationen erfolgen. Abstimmgeräte selbst können dabei als Zwischenstation für die Übertragung zu räumlich weiter von der Zentrale entfernten Abstimmgeräten genutzt werden, indem Sende-/Empfangseinheiten auch Daten anderer Abstimmgeräte annehmen und an die Zentrale weiterleiten oder Signale der Zentrale empfangen und an andere Abstimmgeräte weitersenden.

### Bezugszeichenliste

- [1]: Zentrale
- [2]: Abstimmgerät
- [3]: Sende- / Empfangseinheit
- [4]: Taste
- [5]: Batterie
- [6]: Beleuchtungseinrichtung
- [7]: Tastenbeleuchtung
- [8]: Verarbeitungseinheit

## Patentansprüche

1. Verfahren zur elektronischen Auszählung von Wahlen mit Hilfe eines tragbaren Abstimmgeräts (2), das mit einer Zentrale (1) schnurlos oder kabelgebunden verbunden ist, mit den folgenden Schritten:
a. Aufforderung eines Wählers zur Abgabe einer Stimme,
b. Erfassen der Stimmabgabe des Wählers durch das Abstimmgerät (2),
c. Übermittlung der Stimmabgabe vom Abstimmgerät (2) an die Zentrale (1),
d. Auszählen der Stimmen und Bekanntgabe des Wahlergebnisses,
wobei sich nach der Stimmabgabe (2) zusätzlich die äußere Erscheinung des Abstimmgeräts (2) durch einen Farb- und Helligkeitswechsel mittels einer Beleuchtungseinrichtung für andere Wähler sichtbar ändert, so dass neben der elektronischen Ermittlung des Wahlergebnisses eine überschlägige visuelle Kontrolle des Wahlergebnisses durch die Wähler möglich ist, **dadurch gekennzeichnet, dass** ein von dem Abstimmgerät (2) empfangenes Quittungssignal der Zentrale eine Information über die anzuzeigende Farbe bei dem Farbwechsel enthält.

2. Verfahren nach Anspruch 1, **dadurch gekennzeichnet, dass** das Abstimmgerät (2) in der Hand gehalten und nach der Stimmabgabe für andere Wähler sichtbar hochgehalten wird.

3. Verfahren nach Anspruch 2, **dadurch gekennzeichnet, dass** das Abstimmgerät (2) Mittel zum automatischen Erfassen des Hochhaltens aufweist und die Stimmabgabe selbsttätig auslöst.

4. Verfahren nach einem der vorhergehenden Ansprüche, **dadurch gekennzeichnet, dass** die Darstellungsmittel unterschiedliche Farben für unterschiedliche Antwortmöglichkeiten umfassen.

5. Verfahren nach Anspruch 1 bis 4, **dadurch gekennzeichnet, dass** Abstimmungen über mehrere Alternativen sequentiell erfolgen und der Wähler die Auswahl aus verschiedenen Antwortmöglichkeiten durch den Zeitpunkt seiner Stimmabgabe trifft.

6. Verfahren nach einem der vorgehenden Ansprüche, **dadurch gekennzeichnet, dass** im Abstimmgerät (2) gespeicherte Berechtigungen an die Zentrale (1) übermittelt und bei der Ermittlung des Wahlergebnisses berücksichtigt werden.

## Claims

1. A method for electronically counting votes with the aid of a portable voting device (2) which is connected to a control centre (1) by wireless or using a cable, with the following steps:
a. prompting a voter to make a vote,
b. registering the voter's choice by the voting device (2),
c. transmitting the voter's choice from the voting device (2) to the control centre (1),
d. counting the votes and announcing the result of the voting,
wherein after the voting (2), the outer appearance of the voting device (2) changes in addition through a change of colour and brightness by means of an illumination device, in a way so as to be visible for other voters, so that a roughly estimated visual check of the voting result by the voters is possible besides to the electronic evaluation of the voting result, **characterized in that** a receipt signal of the control centre received by the voting device (2) contains information concerning the colour that has to be displayed in the colour change.

2. The method according to claim 1, **characterized in that** the voting device (2) is held in the hand and upheld after the voting in a way that is visible for other voters.

3. The method according to claim 1, **characterized in that** the voting device (2) comprises means for the automatic detection of the upholding and triggers the voting automatically.

4. A method according to any one of the preceding claims, **characterized in that** the display means comprise different colours for different response options.

5. A method according to claim 1 to 4, **characterized in that** votes concerning several alternatives take place sequentially, and the voter makes the choice from different response options by the moment of his voting.

6. A method according to any one of the preceding claims, **characterized in that** entitlements stored in the voting device (2) are transmitted to the control centre (1) and taken into account in the determination of the voting result.

## Revendications

1. Procédé de comptage électronique de votes à l'aide d'un boîtier de vote (2) portable, qui est relié sans cordon ou par câble à une centrale (1), avec les étapes suivantes:
a. invitation d'un votant à faire un vote,
b. enregistrement du vote issu du votant par le boîtier de vote (2),
c. transmission du vote à partir du boîtier de vote (2) à la centrale (1),
d. décompte des votes et affichage du résultat de vote,
dans lequel après la vote (2), l'apparence extérieure du boîtier de vote (2) change en outre par un changement de couleur et clarté de façon visible pour des autres votants moyennant un dispositif d'éclairage, de sorte qu'un contrôle visuel approximatif du résultat de vote par les votants est possible en plus de l'évaluation électronique du résultat de vote, **caractérisé en ce qu'**un signal de quittance issu de la centrale reçu par le boîtier de vote (2) contient une information concernant la couleur qu'il faut afficher dans le changement de couleur.

2. Procédé selon la revendication 1, **caractérisé en ce que** le boîtier de vote (2) est tenu dans la main et porté vers le haut après la vote, de façon visible pour des autres votants.

3. Procédé selon la revendication 1, **caractérisé en ce que** le boîtier de vote (2) comporte des moyens pour la registration automatique du portement vers le haut et déclenche la vote de façon automatique.

4. Procédé selon l'une quelconque des revendications précédentes, **caractérisé en ce que** les moyens d'affichage comportent des couleurs différentes pour différentes options de réponse.

5. Procédé selon la revendication 1 à 4, **caractérisé en ce que** des votes concernant plusieurs alternatives se déroulent de façon séquentielle, et le votant fait la choix à partir de différentes options de réponse par le moment de son vote.

6. Procédé selon l'une quelconque des revendications précédentes, **caractérisé en ce que** des autorisations stockées dans le boîtier de vote (2) sont transmis à la centrale (1) et tenues compte dans l'évaluation du résultat de vote.
